# FASCICULE DE BREVET EUROPEEN

(11) **EP 0 223 706 B1**
(45) Date de publication et mention de la délivrance du brevet: **04.04.1990**
(21) Numéro de dépôt: 86402524.2
(22) Date de dépôt: 13.11.1986
(51) Int. Cl.: E05F 13/00

(54) **Dispositif de manoeuvre automatique de porte coulissante sur véhicule guidé**
Vorrichtung für die automatische Steuerung der Schiebetür eines geführten Fahrzeugs
Device for the automatic actuation of the sliding door of a guided vehicle

(30) Priorité: 13.11.1985 FR 8516728
(43) Date de publication de la demande: 27.05.1987
(73) Titulaire: SOULE, F-65200 Bagnères-de-Bigorre (FR)
(72) Inventeur: Huon de Kermadec, Jean, F-78150 Le Chesnay (FR)
(74) Mandataire: CABINET BONNET-THIRION

(56) Documents cités:
- DE-A- 2 733 295
- FR-A- 507 984
- FR-A- 2 414 608
- US-A- 3 467 026

## Description

L'invention se rapporte à une installation de transport à au moins une voiture mobile sur une voie de guidage, par exemple une voie de type chemin de fer du type défini dans le préambule de la revendication 1; l'invention concerne plus particulièrement les systèmes de fermeture et d'ouverture automatiques de la ou chaque porte de la voiture, lorsqu'une telle voiture se déplace au ralenti dans une station.

Les demandes de brevet français N° 79.08510 (FR-A 2 453 064) et Nα 80.02908 (FR-A 2 475 485) décrivent une installation de transport à voiture(s), conçue pour transporter des passagers sur des distances moyennes de l'ordre de quelques centaines de mètres, chaque voiture étant susceptible d'accueillir un nombre limité de passagers, par exemple de l'ordre d'une dizaine. Dans une telle installation, un câble est entraîné en circuit fermé et en permanence le long de la voie de guidage et la ou les voitures viennent s'y accrocher, en dehors d'une station, par des moyens de serrage appropriés, pour être entraînés d'un point à un autre. L'installation comporte au moins une station d'embarquement et/ou de débarquement. Chaque voiture engagée dans une station est désolidarisée du câble et prise en charge par des bandes décélératrices ou accélératrices entrant en contact avec des roues freinées portées par ladite voiture. La coopération de ces roues freinées avec une succession de telles bandes permet de faire évoluer la cabine à des vitesses prédéterminées dans la station et notamment devant le quai de débarquement et le quai d'embarquement, où sa vitesse est la plus faible, pour permettre au passager de sortir ou entrer dans la voiture en déplacement lent.

Une telle installation fonctionne de façon satisfaisante mais, pour pouvoir envisager son exploitation dans des conditions quasi-automatiques, voire sans surveillance, un certain nombre de dispositions destinées à assurer la sécurité des passagers sont nécessaires. A ce titre, la ou chaque voiture est munie d'au moins une porte et il est nécessaire de prévoir des moyens pour manoeuvrer cette porte suivant une séquence prédéterminée, lorsque la voiture se déplace dans une station et pour verrouiller cette même porte entre les stations.

Le document DE-A 2 733 295 décrit une installation du type défini dans le préambule de la revendication 1 dans laquelle une double porte est actionnée par des leviers télescopiques pivotants logés sous le plancher de la cabine et actionnés par un câble relié à un palpeur coopérant avec des éléments de commande fixes.

L'idée de base de l'invention consiste à mettre à profit le fait que la voiture continue à se déplacer lentement pendant les phases d'embarquement et de débarquement pour manoeuvrer les portes, au moins en partie à l'aide du déplacement même de la voiture ainsi que pour assujettir les séquences de fonctionnement d'au moins certains de mécanismes de manoeuvre et de verrouillage des portes, à ces déplacements lents.

Dans ce but l'invention concernant une installation de transport à au moins une voiture se déplaçant le long d'une voie de guidage comportant au moins une porte latérale à déplacement par translation le long d'une paroi de ladite voiture, comprenant des moyens de verrouillage de ladite porte en position de fermeture, des moyens de déverrouillage de cette porte susceptibles d'être actionnés lorsque ladite voiture parvient à un emplacement choisi, est caractérisée en ce que lesdits moyens de verrouillage comprennent un levier articulé à ladite porte et muni d'une butée arrière de préférence en forme de galet ou rouleau, en contact avec une surface de ladite voiture, des moyens élastiques étant agencés pour maintenir ce contact de ladite butée arrière contre ladite surface,
- en ce que ladite surface comporte un logement susceptible de recevoir ladite butée arrière lorsque ladite porte est en position de fermeture,
- en ce que lesdits moyens de déverrouillage comportent une butée avant dudit levier et un élément formant came placé le long de ladite voie de guidage en un emplacement choisi, ladite butée avant coopérant avec ledit élément formant came pour faire pivoter ledit levier à l'encontre desdits moyens élastiques dans un sens tendant à dégager ladite butée arrière dudit logement,
- et en ce qu'elle comporte en outre des moyens pour retenir ladite porte, pendant le déplacement de ladite voiture, en regard d'un emplacement où on désire refermer ladite porte, ces moyens étant agencés au moins pour partie le long de ladite voie de guidage, à cet emplacement.

L'association de ces moyens assure donc les conditions requises de sécurité et d'automatisme, à savoir au moins la fermeture automatique de la porte, au départ d'une station, mettant à profit le déplacement lent de la voiture le long du quai, ainsi qu'un verrouillage de la porte en position de fermeture, en dehors des emplacements d'embarquement et de débarquement.

L'invention s'applique à une porte à un ou deux panneaux mobiles dans leur propre plan, comme indiqué ci-dessus. Dans le cas d'une porte à deux panneaux, ceux-ci seront avantageusement couplés par un agencement de liens de renvoi (des câbles, chaînes ou analogues), de façon que les deux panneaux se déplacent symétriquement et à la même vitesse, par rapport à l'ouverture de la voiture.

Par ailleurs, les moyens précités pour retenir la porte et entraîner ainsi sa fermeture pendant les déplacements de la voiture, pourront avantageusement comprendre un crochet de manoeuvre solidaire du levier précité et disposé de façon à faire saillie latéralement lorsque la butée arrière est hors de son logement, ce crochet de manoeuvre étant alors dans une position telle qu'il puisse coopérer avec un crochet de retenue ou tout moyen analogue disposé dans la station en un emplacement où on désire fermer la porte.

Selon une autre variante, les moyens pour retenir la porte pourront être entièrement agencés à quai, sous forme d'un moyen d'engagement à friction, par exemple à garniture de contact en matériau élastomère, associé à des moyens de sollicitation élastiques appliquant ledit moyen d'engagement contre la surface externe de la porte et entraînant ainsi sa fermeture au fur et à mesure que la voiture se déplace. Dans le même ordre d'idée, on pourra ouvrir la porte-par un mécanisme analogue comportant un rouleau d'engagement, par exemple à garniture de contact en matériau élastomère, entraîné en rotation à une vitesse telle que la vitesse tangentielle de ladite garniture soit supérieure à celle de la voiture passant à proximité, ledit rouleau d'engagement étant associé à des moyens de sollicitation élastiques permettant de l'appliquer contre la surface externe de la porte. Ainsi, cette dernière s'ouvrira à une vitesse linéaire égale à la différence entre la vitesse tangentielle de ladite garniture, et la vitesse de déplacement de la voiture.

Dans le cas d'une porte à deux panneaux couplés de la façon indiquée ci-dessus, l'ouverture pourra encore être effectuée en prévoyant un second levier muni d'un crochet de manoeuvre analogue, sur le second panneau de la porte, par rapport au sens de déplacement de la voiture et en faisant en sorte que ce crochet coopère avec un crochet de retenue ou analogue situé dans la station en un emplacement où on désire ouvrir cette porte.

Des formes particulières de réalisation de l'invention font l'objet des revendications dépendantes 2 à 18.

L'invention sera mieux comprise et d'autres avantages de celle-ci apparaîtront plus clairement à la lumière de la description qui va suivre, donnée uniquement à titre d'exemple et faite en référence aux dessins non limitatifs annexés dans lesquels:
- la figure 1 est une vue générale de la partie inférieure d'une voiture de l'installation, équipée des éléments de structure conformes à l'invention;
- la figure 2 est une vue en perspective d'un mécanisme de fermeture de la porte de la voiture de la figure 1, disposé en contrebas d'un quai d'embarquement;
- la figure 3 est une vue partielle arrière du mécanisme de la figure 2;
- la figure 4 est une vue en perspective d'un mécanisme d'ouverture de la porte de la voiture de la figure 1, disposé en contrebas d'un quai de débarquement;
- la figure 5 illustre schématiquement un agencement permettant de fermer une porte d'une voiture conforme à la figure 1, selon une variante possible de l'invention; et
- la figure 6 illustre un agencement permettant d'ouvrir une porte d'une voiture conforme à la figure 1, selon une variante possible de l'invention.

En se référant aux dessins, on a représenté la partie inférieure d'une porte latérale 11 à deux panneaux 12a, 12b venant obturer l'ouverture 13 d'une voiture 14 dont seule la paroi latérale 14a, côté quai, est schématisée sur la figure 1. La voiture peut par exemple être conforme, dans ses caractéristiques essentielles, à la description de la demande de brevet français N° 80 02 908 mentionée plus haut. Par référence au sens de déplacement de la voiture repéré par la flèche A sur la figure 1, le panneau 12g sera appelé premier panneau tandis que le panneau 12b sera appelé second panneau. Les moyens de manoeuvre de la porte 11 sont agencés longitudinalement en partie basse de la voiture, pour ce qui concerne les éléments portés par celle-ci. Les panneaux sont assujettis à se déplacer par translation dans leur propre plan commun, le long de la paroi 14a, grâce à des moyens de guidage classiques qui ne seront pas décrits en détail. Les panneaux 12a et 12b sont mobiles dans des sens opposés et couplés l'un à l'autre par un agencement de liens de renvoi 15 (à câbles ou chaînes) par lequel ils sont assujettis à se déplacer symétriquement par rapport au centre de l'ouverture 13 et à la même vitesse, même si l'effort de manoeuvre ne s'exerce que sur un seul panneau. Pour ce faire, l'agencement 15 comporte, pour chaque panneau 12a ou 12b, une structure d'ancra- gel 6a ou 16b, en forme de bloc, solidaire de ce panneau et une poulie de renvoi 17a ou 17b, montée en rotation libre le long de la paroi 14a, à distance suffisante du panneau correspondant pour permettre le dégagement complet de l'ouverture 13. En outre, deux câbles 18a, 18b sont connectés entre les structures d'ancrage des deux panneaux. Le câble 18a est connecté par une extrémité à la structure d'ancrage 16a, s'enroule autour de la poulie 17a et est connecté par son autre extrémité à la structure d'ancrage 16b. De façon semblable, le câble 18Q est connecté par une extrémité à la structure d'ancrage 16b, s'enroule autour de la poulie 17b et est connecté par son autre extrémité à la structure d'ancrage 16a. Bien entendu, dans le cas de l'utilisation de chaînes en lieu et place des câbles, les poulies 17 seraient remplacées par des pignons adaptés. Il ressort clairement de la description de l'agencement de liens de renvoi 15, que la manoeuvre de l'un des panneaux 12a ou 12b, à l'ouverture ou à la fermeture, se traduit par un déplacement de même amplitude, d'ouverture ou de fermeture, de l'autre panneau. Ainsi, en mettant à profit le déplacement lent de la voiture le long d'un quai pour ouvrir ou fermer la porte 11, on poura simplement retenir le premier panneau 12g pour provoquer la fermeture de la porte et retenir le second panneau 12_{L}b pour provoquer l'ouverture de cette même porte, comme on le verra plus loin.

Selon une caractéristique importante de l'invention, la porte 11 ou au moins l'un des panneaux (12a) est muni d'un levier 20 monté de façon à pivoter autour d'un axe vertical 19 et muni d'une butée arrière 21, ici en forme de galet ou rouleau, maintenue en contact avec une surface 22 de la voiture 14, formant ici une piste de roulement définie au voisinage du champ du plancher de ladite voiture. Le levier 20 est sollicité par un ressort 24 lui-même ancré à la porte ou au panneau dans un sens propre à maintenir le contact entre la butée arrière 21 et la surface 22. De plus, la surface 22 comporte au moins un logement 25 susceptible de recevoir une butée arrière 21 correspondante lorsque la porte est en position de fermeture (telle que représentée sur la figure 1). Dans l'exemple décrit, chaque panneau est équipé d'un levier 20 et des éléments qui s'y rapportent (ressorts 24, axes 19, logements 28 ...) portent les mêmes références numériques pour chaque panneau, complétées par les indices a et b selon qu'il s'agit du premier panneau ou du second panneau. On obtient donc un double verrouillage de la porte 11 en position de fermeture, puisqu'il suffit que l'une des butées arrière 21a ou 21 b soit engagée dans son logement pour provoquer l'immobilisation des deux panneaux 12a, 12b grâce à l'agencement de liens de renvoi 15 décrit ci-dessus.

L'installation comporte en outre au moins des moyens pour faire pivoter le ou chaque levier à l'encontre des moyens élastiques (ressorts 24a ou 24Q) dans un sens tendant à dégager la butée correspondante lorsque la voiture parvient à un emplacement où on désire déverrouiller la porte, ainsi que des moyens pour au moins retenir la porte (ou le panneau avant 12a) lorsque la voiture parvient à un emplacement où on désire refermer cette porte.

Dans l'exemple des figures 1 à 4, les moyens pour faire pivoter les leviers 20a et 20b sont constitués par des butées avant 28a, 28b solidaires des leviers 20a et 20b, respectivement et par un longeron formant came 30, visible sur la figure 4, placé en contrebas d'un quai d'un quai 31 en regard du trajet de la voiture de façon que les butées avant entrent en contact avec ledit longeron, provoquant le pivotement desdits leviers au moins pendant un certain déplacement de la voiture, nécessaire pour initiali- ser le mouvement d'ouverture de la porte amenant les butées arrière 21 en contact roulant avec la surface 22. Ce longeron 30 fait partie d'un mécanisme d'ouverture pivotant 34 qui sera décrit plus loin.

Par ailleurs, les moyens précités pour retenir la porte à la fermeture (ici pour retenir plus particulièrement le panneau 12g) comprennent d'une part un premier crochet de manoeuvre 32a solidaire du levier 20a et un premier crochet de retenue 33a ou analogue, disposé en contrebas d'un quai 35 en un emplacement où on désire fermer la porte (voir figure 2). Ce premier crochet de retenue 33a fait partie d'un mécanisme de fermeture pivotant 36 qui sera décrit plus loin.

Le crochet de manoeuvre 32a est simplement découpé dans la plaque métallique constituant le levier 20a. Il fait saillie latéralement par rapport au champ inférieur de la porte 11 lorsque la butée 21 a est en contact avec la surface 22, c'est-à-dire lorsqu'elle est en dehors du logement 25a. En revanche, lorsque la butée 21a est dans ce même logement, le crochet 32g est pratiquement escamoté sous le panneau 12a et ne peut être utilisé pour une quelconque manoeuvre.

Tout ce qui vient d'être décrit à propos du premier crochet de manoeuvre 32a, solidaire du levier 20a et utilisable pour la fermeture de la porte est valable pour un second crochet de manoeuvre 3Zb solidaire du levier 20b et utilisable pour l'ouverture de la porte en coopération avec un second crochet de retenue 33b faisant partie du mécanisme d'ouverture pivotant 34. Lorsque la porte est ouverte, les deux crochets de manoeuvre font saillie par rapport à leurs panneaux respectifs puisque les butées arrière 25a, 25b sont hors de leurs logements respectifs. Le premier crochet de manoeuvre 32a est donc en position pour coopérer avec le crochet de retenue 33a porté par le mécanisme de fermeture pivotant 36. Un mécanisme de ce type sera donc installé à tout emplacement où on désire fermer la porte. Il y en aura donc au moins un à chaque quai d'embarquement du côté de l'extrémité de départ de ce dernier. On pourra aussi en placer un, par sécurité, à la fin du quai de débarquement, notamment si la station comporte deux quais, respectivement d'embarquement et de débarquement qui ne sont pas dans le prolongement l'un de l'autre et si les voitures sont prises en charge par un système de manutention spécial (appareillage de "retournement" décrit par exemple dans la demande de brevet français No 79 08 510) pour les acheminer d'un quai à l'autre. De façon analogue, un mécanisme d'ouverture pivotant 34 sera installé à tout emplacement où on désire ouvrir la porte. Il y en aura donc au moins un à chaque quai de débarquement vers l'extrémité de ce dernier par laquelle arrivent les voitures et éventuellement un autre au début de chaque quai d'embarquement.

Le mécanisme 36 comporte un support fixe 40a, à l'avant duquel est articulé un support pivotant 4la portant, entre autre, le crochet 33a et deux galets de mise en référence 42a, 43a montés en rotation libre. L'extrémité du crochet 33a est légèrement en retrait par rapport au bord des galets 42a, 43a destinés à entrer en contact avec la voiture. Un ressort 452 est monté verticalement entre l'extrémité d'un levier 46a solidaire du support pivotant 41 a et un prolongement vertical du support fixe 40a. Ce ressort sollicite donc élastiquement le support pivotant 41 a en basculement vers l'emplacement de passage de la voiture, c'est-à-dire vers la voie 48. La position de basculement maximum du support pivotant est stabilisée par un système de butées 50a. Les galets 42a et 43a sont positionnés pour rentrer en contact roulant avec une piste latérale 51 de la voiture, en l'occurence ici la surface externe de la porte 11, à la partie inférieure de celle-ci. Lorsque ces galets sont en contact avec le bas de la porte, (le support pivotant 41 a étant légèrement repoussé en arrière contre la force du ressort 45a) le crochet de retenue 33a se trouve à une distance bien déterminée de la voiture, dans une position telle qu'il puisse rencontrer et retenir ledit premier crochet de manoeuvre 32a puisque c'est le premier crochet qui se présente à lui au passage d'une voiture dont la porte est ouverte. A partir de ce moment, le déplacement même de la voiture provoque la fermeture de la porte jusqu'à ce que la butée 21a s'engage dans son logement 25a, entraînant à la fois le verrouillage de la porte et la séparation des crochets 32a et 33a. La porte est alors fermée et doublement verrouillée car le panneau 12b s'est aussi déplacé jusqu'à ce que la butée 21b se soit engagée dans son logement 25b.

En se référant plus particulièrement aux figures 2 et 3, on voit que le crochet de retenue 33a est monté sur un équipage mobile 52a susceptible de se déplacer le long d'une tige 53a du support pivotant 41a, parallèlement au déplacement de la voiture. L'équipage mobile 52a est immobilisé en rotation par rapport à la tige 53a et comporte pour cela une tige transversale 54a engagée dans une lumière 55a du support pivotant. Cette tige transversale constitue aussi le point d'ancrage d'un câble 56a qui s'enroule autour d'une poulie 57a et est connecté à un ressort 58a fixé par son autre extrémité au support pivotant 41a.Ce montage sollicite l'équipage mobile 52a en butée vers une extrémité de la tige 53a. La force du ressort 58a est normalement suffisante pour maintenir l'équipage mobile sensiblement dans cette position en butée (voir figure 2) lorsque le crochet de retenue 33a coopère avec le crochet de manoeuvre 32a dans des conditions de fonctionnement normal, c'est-à-dire tant que personne ne cherche à s'opposer à la fermeture de la porte. Dans le cas contraire, l'équipage mobile entraînant le crochet de retenue, se déplace sur la tige 53a le long de laquelle sont disposés des moyens de déclenchement d'alarme sonore (non représentés) et/ou des moyens de commande d'arrêt d'urgence comme par exemple un interrupteur 60 (voir figure 3) placé sur le parcours de l'équipage mobile 52a, pour être actionné par celui-ci. Par ailleurs, le crochet 33a est articulé par un axe vertical 61a à l'équipage mobile 52a tandis qu'une butée 63a formant appui effaçable, est disposée entre l'équipage mobile et le crochet 33a. Ce montage de sécurité permet donc un désengagement des deux crochets 32a et 33a, en toutes circonstances (par déformation du bloc 63a) lorsque l'équipage mobile 52a a accompli la totalité de sa course. On est donc ainsi assuré de ne jamais provoquer la détérioration ou l'arrachement de l'un des crochets par l'autre. Un moyen de détection, non représenté, comme un interrupteur, est fixé sur le support 41a en aval du crochet 33a pour commander l'arrêt de l'installation si un crochet 32a ou 32b, non verrouillé, a entraîné le basculement du crochet 33a.

Le mécanisme d'ouverture pivotant 34 est très semblable au mécanisme de fermeture 36 et les éléments de structure analogues, qui porteront les mêmes références numériques avec l'indice b au lieu de a ne seront pas décrits en détail une seconde fois.

On distingue donc notamment un support fixe 40b et un support pivotant 41b articulé au support fixe et sollicité vers la voiture par un ressort 45b. Le support pivotant 41 b est simplement plus long que le support 41a car il porte le longeron formant came 30 précité. Ce dernier bénéficie donc de la mise en référence opérée par l'intermédiaire des galets 42b et 43b. Le montage du crochet de retenue 33b sur son équipage mobile 52b est identique au montage du crochet 33a. Cependant, le galet de mise en référence 43b est placé de telle façon qu'il puisse rencontrer une came 65 (figure 1) placée en surépais- seur sur la piste latérale 51 sur laquelle roulent les galets de mise en référence, lorsque le crochet 32La parvient au voisinage du crochet 33b, la porte étant fermée mais déverrouillée par l'action du longeron 30. Le passage du galet 43b sur cette came provoque un léger basculement arrière du support pivotant 41 b et évite l'engagement des crochets 32a et 33b qui ne ferait que confirmer la fermeture de la porte. Lorsque le crochet 32b arrive au voisinage du crochet 33b, la came 65 a déjà dépassé le galet 43b et la rencontre de ces deux crochets provoque l'ouverture de la porte. En fin d'ouverture, un galet supplémentaire 66 porté par le support pivotant 41b rencontre un autre élément de structure formant came (non représenté) solidaire de la voiture et provoque à nouveau un léger basculement arrière du support pivotant 41b, entraînant la séparation des crochets 32 b et 33b.

Bien entendu, la fonction de basculement arrière assurée par le galet de mise en référence 43b pourrait être confiée à un autre galet placé en un autre endroit, par exemple le galet 66 coopérant avec une autre came.

Le fonctionnement de l'installation qui vient d'être décrite en référence aux figures 1 à 4 découle avec évidence de la description qui précède.

Lorsqu'une voiture dont la porte 11 est ouverte parvient en regard d'un mécanisme de fermeture 36, les deux crochets 32a et 32b font saillie vers l'extérieur puisque la porte est ouverte. Par conséquent, le crochet de retenue 33a entre en contact avec le premier crochet de manoeuvre, compte tenu du sens du défilement de la voiture, c'est-à-dire le crochet 32a. Les deux panneaux 12a et 12b de la porte se referment puisque le panneau 12a est immobilisé momentanément par rapport au quai alors que la voiture continue d'avancer. Lorsque les deux panneaux se rejoignent, les deux butées 21a et 21b s'engagent simultanément dans leurs logements 25a et 25b, ce qui provoque à la fois l'échappement du crochet 32La et le double verrouillage de la porte 11. La voiture poursuit alors son chemin jusqu'à, par exemple, un quai de débarquement où se trouve placé un mécanisme d'ouverture pivotant 34. A ce moment, le longeron 30 actionne les butées avant 28a et 28b des deux leviers 20a et 20b, ce qui a pour conséquence de déverrouiller la porte 11. Puis, comme expliqué plus haut, le crochet 32a échappe au crochet de retenue 33b, grâce à la came 65, de sorte que c'est le crochet 32b qui se trouve retenu, ce qui provoque l'ouverture de la porte 11. La fin de la phase d'ouverture correspond au moment où le galet 66 rencontre une autre came d'actionnement portée par la voiture, ce qui provoque le basculement arrière du support pivotant 41b et par conséquent l'échappement du crochet 32b. A partir de ce moment, la porte 11 reste ouverte jusqu'à ce que la voiture passe à nouveau en regard d'un mécanisme de fermeture 36.

La figure 5 illustre d'autres moyens pour retenir la porte 11 ou son premier panneau 12a. Selon cette variante, un support 70 (pivotant ou autre) solidaire du quai et mobile en direction de la porte ou du panneau 12a, porte un moyen d'engagement à friction, comme par exemple un galet 71 muni d'une garniture de contact 72 en matériau élastomère, tandis que des moyens de sollicitation élastique, symbolisés ici par un ressort 73, appliquent ce galet contre la surface externe de la porte ou du panneau 12a. Le galet est immobilisé en rotation de façon "souple" par un ressort 74 connecté entre un point de sa périphérie et le support 70.

Dans des conditions de fonctionnement normales, un ergot 75 solidaire du galet est maintenu en appui sur une butée 76, solidaire du support 70, sous l'action du ressort 74. En cas d'effort de réaction trop important exercé par le panneau 12a, l'ergot 75 peut actionner des moyens de déclenchement d'alarme et/ou de commande d'arrêt d'urgence 77 (symbolisés ici par un interrupteur) placés le long du trajet dudit ergot. Un système analogue peut être utilisé pour l'ouverture d'une porte à deux panneaux, à condition de synchroniser son déplacement avec le passage du second panneau.

La figure 6 illustre une variante des moyens propres à provoquer l'ouverture de la porte 11 en entraînant positivement celle-ci ou son premier panneau 12a. Selon cette variante, un support 80 (pivotant ou autre) fixé au quai et monté mobile en direction de la porte ou du panneau 12a, porte un rouleau d'engagement 81 à friction, muni d'une garniture de contact 82, par exemple en matériau élastomère. Le rouleau 81 est entraîné en rotation dans le sens du mouvement de la voiture, c'est-à-dire le sens de la flèche B et à une vitesse telle que la vitesse tangentielle de la garniture soit supérieure à la vitesse de déplacement de la voiture passant en regard du rouleau 81. Ce dernier est entraîné en rotation par un moteur 85. Le rouleau et le moteur sont montés sur le support 80 et celui-ci est sollicité élastiquement vers la surface externe de la porte ou du panneau 12a par un ressort 86 ou moyen analogue.

L'invention peut faire l'objet de réalisations différentes de celles qui viennent d'être décrites.

Le verrouillage de la porte peut être réalisé par un levier porté par la voiture et venant dans un logement de la porte. Dans le cas d'une porte à deux panneaux couplés, le verrouillage peut être réalisé entre les deux panneaux.

D'une manière plus générale, cette invention, particulièrement adaptée pour des voitures défilant lentement pendant l'embarquement et le débarquement des passagers, peut également s'adresser à des voitures s'arrêtant pour l'embarquement des passagers, puis défilant pendant la fermeture de la porte.

## Revendications

1- Installation de transport à au moins une voiture (14) se déplaçant le long d'une voie de guidage comportant au moins une porte latérale (11) à déplacement par translation le long d'une paroi de ladite voiture, comprenant des moyens de verrouillage (20a, 21 a, 24a, 25a) de ladite porte en position de fermeture, des moyens de déverrouillage (28a, 30) de cette porte susceptibles d'être actionnés lorsque ladite voiture parvient à un emplacement choisi, caractérisée en ce que lesdits moyens de verrouillage comprennent un levier (20a) articulé à ladite porte et muni d'une butée arrière (21a) de préférence en forme de galet ou rouleau, en contact avec une surface (22) de ladite voiture, des moyens élastiques (24a) étant agencés pour maintenir ce contact de ladite butée arrière contre ladite surface,
- en ce que ladite surface (22), comporte un logement (25a) susceptible de recevoir ladite butée arrière lorsque ladite porte est en position de fermeture,
- en ce que lesdits moyens de déverrouillage comportent une butée avant (28a) dudit levier et un élément formant came (30) placé le long de ladite voie de guidage en un emplacement choisi, ladite butée avant coopérant avec ledit élément formant came pour faire pivoter ledit levier (20a) à l'encontre desdits moyens élastiques dans un sens tendant à dégager ladite butée arrière dudit logement,
- et en ce qu'elle comporte en outre des moyens (32a, 33a-71 ) pour retenir ladite porte, pendant le déplacement de ladite voiture, en regard d'un emplacement où on désire refermer ladite porte, ces moyens étant agencés au moins pour partie le long de ladite voie de guidage, à cet emplacement.

2- Installation selon la revendication 1, caractérisée en ce que les moyens précités pour retenir ladite porte comportent une partie mobile (52a, 71) sous l'effet de l'effort de réaction exercé par ladite porte et des moyens de blocage (58, 74) de cette partie mobile agencés pour s'opposer audit effort de réaction dans des conditions de fonctionnement normales et en ce que des moyens de déclenchement d'alarme et/ou de commande d'arrêt d'urgence (60, 77) sont disposés pour être actionnés par ladite partie mobile lorsque cette dernière a accompli une course prédéterminée à l'encontre desdits moyens de blocage.

3- Installation selon la revendication 1 ou 2, caractérisée en ce que les moyens précités pour au moins retenir ladite porte comprennent un premier crochet de manoeuvre (32a) solidaire dudit levier et disposé de façon à faire saillie latéralement lorsque ladite butée arrière est en contact avec ladite surface (22) et à occuper une position de retrait lorsque ladite butée arrière est dans ledit logement (25a), ledit crochet lorsqu'il fait saillie, étant prévu pour coopérer avec un crochet de retenue (33a) ou analogue disposé audit emplacement où on désire fermer ladite porte.

4- Installation selon la revendication 1 ou 2, caractérisée en ce que les moyens précités pour au moins retenir ladite porte comprennent un moyen d'engagement à friction (71), par exemple à garniture de contact (72) en matériau élastomère et des moyens de sollicitation (73) appliquant ce moyen d'engagement contre la surface externe de ladite porte.

5- Installation selon la revendication 1, caractérisée en ce que ledit élément formant came comporte un longeron (30) placé en regard du trajet de ladite voiture et coopérant avec ladite butée (28a) avant dudit levier, cette butée étant de préférence un galet.

6- Installation selon l'une des revendications précédentes, caractérisée en ce qu'elle comporte un rouleau d'engagement (81), par exemple à garniture de contact (82) en matériau élastomère, entraîné en rotation à une vitesse telle que la vitesse tangentielle dudit rouleau (82) soit supérieure à celle de ladite voiture passant en regard et des moyens de sollicitation élastique (86) pour appliquer ledit rouleau d'engagement contre la surface externe de ladite porte.

7- Installation selon la revendication 3, caractérisée en ce qu'un tel crochet de retenue (33a) est monté sur un mécanisme de fermeture pivotant, notamment disposé en un emplacement d'embarquement, par exemple en contrebas d'un quai, ce mécanisme pivotant étant élastiquement sollicité vers l'emplacement de passage de la voiture et comportant au moins un galet de mise en référence (42a, 43a) adapté pour engager une piste latérale (51) définie sur une voiture en déplacement, par exemple à la surface externe de ladite porte, de façon à maintenir ledit crochet de retenue à une distance prédéterminée de ladite voiture, dans une position telle qu'il puisse rencontrer et retenir ledit crochet de manoeuvre.

8- Installation selon la revendication 1 ou 2, caractérisée en ce que ladite porte latérale (41) est à deux panneaux (12a, 12b) mobiles dans des sens opposés et couplés l'un à l'autre par un agencement de liens de renvoi (15), à câbles, chaînes ou analogues, pour déplacer les deux panneaux symétriquement par rapport à l'ouverture de ladite voiture.

9- Installation selon la revendication 8, caractérisée en ce que ledit agencement de liens de renvoi (151) comporte, pour chaque panneau, une structure d'ancrage de liens (161) solidaire de ce panneau et une poulie ou pignon (17) monté le long de la voiture à distance de ladite ouverture tandis que deux liens distincts (18) sont connectés entre les panneaux, chaque lien ayant une extrémité fixée à une structure d'ancrage d'un panneau, s'enroulant autour de la poulie ou du pignon situé du même côté que ledit panneau et ayant son autre extrémité fixée à la structure d'ancrage de l'autre panneau.

10- Installation selon la revendication 8 ou 9, caractérisée en ce que chaque panneau comporte un crochet de manoeuvre (32a, 32b) solidaire d'un levier articulé à ce panneau de façon que ledit crochet puisse faire saillie latéralement lorsqu'une butée arrière (21a, 21b) dudit levier, de préférence en forme de galet, est en contact avec une surface (221) de ladite voiture, ledit levier étant sollicité par des moyens élastiques pour établir ce contact, en ce que cette surface comporte deux logements (25a, 25Q) susceptibles de recevoir respectivement les deux butées arrière desdits leviers lorsque les deux panneaux sont rapprochés en position de fermeture de la porte, occasionnant à la fois le retrait des crochets et le double verrouillage de ladite porte, en ce qu'elle comporte en outre des moyens (28, 30) pour faire pivoter lesdits leviers à l'encontre de leurs moyens élastiques, dans un sens faisant apparaître lesdits crochets et dégageant lesdites butées arrière de leurs logements lorsque ladite voiture parvient à un emplacement où on désire déverrouiller ladite porte, ainsi qu'un premier crochet de retenue (33a) situé à un poste d'embarquement et coopérant avec le premier crochet de manoeuvre en considérant le sens de déplacement de ladite voiture, pour la fermeture de ladite porte et un second crochet de retenue (33b) situé à un emplacement de débarquement et coopérant avec le second crochet de manoeuvre (32Q) en considérant le sens de déplacement de ladite voiture, pour l'ouverture de ladite porte.

11- Installation selon la revendication 10, caractérisée en ce que ledit premier crochet de retenue (33a) est monté sur un mécanisme de fermeture pivotant (36) et que ledit second crochet de retenue (33Q) est monté sur un mécanisme d'ouverture pivotant (34), de tels mécanismes étant au moins respectivement placés à un emplacement d'embarquement et à un emplacement de débarquement, par exemple en contrebas d'un quai, en ce que chaque mécanisme pivotant est élastiquement sollicité (45) vers l'emplacement de passage de la ou chaque voiture et comporte au moins un galet de mise en référence (42, 43) adapté pour engager une piste latérale (51) définie sur une voiture en déplacement, par exemple à la surface externe de ladite porte, de façon à placer le crochet de retenue correspondant à une distance prédéterminée de la voiture dans une position telle qu'il puisse rencontrer ledit premier crochet de manoeuvre (32a) ou, respectivement, ledit second crochet de manoeuvre (32þ).

12- Installation selon la revendication 11, caractérisée en ce qu'une came (65) est disposée sur la ou chaque voiture en un emplacement tel qu'un galet (43b) solidaire dudit mécanisme d'ouverture pivotant, entre en contact avec celle-ci pour provoquer un pivotement supplémentaire momentané dudit mécanisme d'ouverture lorsque ledit premier crochet de manoeuvre (32a) passe en regard dudit second crochet de retenue (33b).

13- Installation selon la revendication 12, caractérisée en ce que ce galet (43Q) est le ou l'un des galets de mise en référence précité et que ladite came (65) est fixée sur ladite piste latérale (51).

14- Installation selon l'une des revendications 11 à 13, caractérisée en ce que les moyens précités pour faire pivoter les leviers desdits crochets de ma- nœuvre comportent un longeron (30) formant came, fixé à un mécanisme d'ouverture pivotant (34) précité et coopérant avec des butées avant (28a, 28b) respectives desdits leviers (20a, 20b), ces butées avant étant de préférence des galets ou rouleaux.

15- Installation selon l'une des revendications 5 à 14, caractérisée en ce que le ou chaque crochet de retenue (33) est monté sur un équipage mobile (52) suivant une direction sensiblement parallèle au déplacement de ladite voiture et que ledit équipage est normalement immobilisé par la force d'un ressort (58) dans une position prédéterminée, la force développée par ledit ressort étant suffisante pour maintenir ledit équipage mobile sensiblement dans cette position lorsque ledit crochet de retenue coopère avec un crochet de manoeuvre dans des conditions de fonctionnement normal.

16- Installation selon la revendication 15, caractérisée en ce que des moyens de déclenchement d'alarme et/ou de commande d'arrêt d'urgence (60) sont disposés le long du trajet dudit équipage mobile, pour être actionnés par lui.

17- Installation selon la revendication 15 ou 16, caractérisée en ce que le ou chaque crochet de retenue (33) est articulé à l'équipage mobile (52) correspondant et en ce qu'une butée élastiquement déformable (63) formant appui effaçable est disposée entre ledit équipage mobile et ledit crochet de retenue, pour permettre son désengagement d'avec un crochet de manoeuvre, en toute circonstance lorsque ledit équipage mobile a accompli la totalité de sa course.

18- Installation selon la revendication 17, caractérisée en ce qu'un moyen de détection est fixé sur ledit mécanisme de fermeture pivotant en aval du crochet de retenue (33a) correspondant pour commander l'arrêt de l'installation si un crochet de manoeuvre, non verrouillé, a entraîné le basculement dudit crochet de retenue.

## Claims

1. A transportation installation with at least one car (14) which moves along a guide track comprising at least one side door (11) which is displaceable by translatory movement along a wall of said car, comprising means (20a, 21a, 24a, 25a) for locking said door in a closed position, and means (28a, 30) for unlocking said door, being capable of being actuated when said car arrives at a selected location, characterised in that said locking means comprise a lever (20a) pivotally mounted to said door and provided with a rear abutment (21 a), preferably in the form of a roller or wheel, in contact with a surface (22) of said car, resilient means (24a) being arranged to hold said rear abutment in contact against said surface,
that said surface (22) comprises a housing means (25a) capable of receiving said rear abutment when said door is in the closed position,
that said unlocking means comprise a front abutment (28a) of said lever and a cam-forming element (30) placed along said guide track at a selected location, said front abutment co-operating with said cam-forming element to pivot said lever (20a) against the force of said resilient means in a direction tending to disengage said rear abutment from said housing means, and
that it further comprises means (32a, 33a-71) for retaining said door, during the movement of said car, opposite a location where said door is to be reclosed, said means being arranged at least in part along said guide track, at said location.

2. An installation according to claim 1 characterised in that said means for retaining said door comprise a portion (52a, 71) movable under the effect of the reaction force exerted by said door and blocking means (58, 74) for said movable portion which are arranged to resist said reaction force under normal conditions of operation, and that alarm triggering and/or emergency stop control means (60, 77) are arranged to be actuated by said movable portion when the latter has covered a predetermined distance against the force of said blocking means.

3. An installation according to claim 1 or claim 2 characterised in that said means for at least retaining said door comprise a first operating hook (32a) which is fixed with respect to said lever and which is so disposed as to project laterally when said rear abutment is in contact with said surface (22) and to occupy a retraction position when said rear abutment is in said housing means (25a), said hook, when projecting, being provided to co-operate with a retaining hook (33a) or the like disposed at said location at which said door is to be closed.

4. An installation according to claim 1 or claim 2 characterised in that said means for at least retaining said door comprise a friction engagement means (71), for example with a contact lining (72) of elastomeric material and actuating means (73) for applying said engagement means against the external surface of said door.

5. An installation according to claim 1 characterised in that said cam-forming element comprises a longitudinal member (30) which is disposed opposite the path of said car and which co-operates with said front abutment (28a) of said lever, said abutment preferably being a roller.

6. An installation according to one of the preceding claims characterised in that it comprises an engagement roller (81), for example with a contact lining (82) of elastomeric material, which is driven in rotation at a speed such that the tangential speed of said roller (82) is greater than the speed of said car as it passes opposite same and resilient actuating means (86) for applying said engagement roller against the external surface of said door.

7. An installation according to claim 3 characterised in that such a retaining hook (33a) is mounted on a pivoting closure mechanism, in particular disposed at an embarkation location, for example below a platform, said pivoting mechanism being resiliently urged towards the point of passing movement of the car and comprising at least one reference roller (42a, 43a) adapted to engage a lateral track (51) defined on a travelling car, for example at the external surface of said door, so as to hold said retaining hook at a predetermined distance from said car in a position such that it can encounter and retain said operating hook.

8. An installation according to claim 1 or claim 2 characterised in that said side door (41) comprises two panels (12a, 12b) which are movable in opposite directions and which are coupled together by an arrangement of guide link means (15) with cables, chains or the like, for displacing the two panels symmetrically with respect to the opening of said car.

9. An installation according to claim 8 characterised in that said arrangement of guide link means (15) comprises, for each panel, a structure (16) for anchoring the link means, the structure being fixed with respect to said panel, and a pulley or pinion (17) mounted along the car at a distance from said opening while two separate link means (18) are connected between the panels, each link means having an end fixed to an anchorage structure of a panel, passing around the pulley or the pinion disposed on the same side as said panel and having its other end fixed to the anchoring structure of the other panel.

10. An installation according to claim 8 or claim 9 characterised in that each panel comprises an operating hook (32a, 32b) fixed with respect to a lever pivotally mounted to said panel in such a way that said hook can project laterally when a rear abutment (21 a, 21 b) of said lever, preferably in the form of a roller, is in contact with a surface (22) of said car, said lever being urged by resilient means to establish said contact, that said surface comprises two housing means (25a, 25b) capable of respectively receiving the two rear abutments of said levers when the two panels are moved towards each other in the door closure position, causing both retraction of the hooks and double locking of said door, that it further comprises means (28, 30) for pivoting said levers against-the force of their resilient means, in a direction causing said hooks to appear and disengaging said rear abutments from their housing means when said car reaches a location at which said door is to be unlocked, as well as a first retaining hook (33a) disposed at an embarkation location and co-operating with the first operating hook, according to the direction of movement of said car, for closure of said door, and a second retaining hook (33b) disposed at a disembarkation location and co-operating with the second operating hook (32b) according to the direction of movement of said car, for opening of said door.

11. An installation according to claim 10 characterised in that said first retaining hook (33a) is mounted on a pivoting closure mechanism (36) and that said second retaining hook (33b) is mounted on a pivoting opening mechanism (34), such mechanisms being at least respectively placed at an embarkation location and a disembarkation location, for example beneath a platform, that each pivoting mechanism is resiliently urged (45) towards the location of passing movement of the or each car and comprises at least one reference roller (42, 43) adapted to engage a lateral track (51) defined on a moving car, for example at the external surface of said door, so as to place the corresponding retaining hook at a predetermined distance from the car in a position such that it can encounter said first operating hook (32a) or said second operating hook (32b) respectively.

12. An installation according to claim 11 characterised in that a cam (65) is disposed on the or each car at a location such that a roller (43b) which is fixed with respect to said pivoting opening mechanism comes into contact with said cam to cause a temporary additional pivotal movement of said opening mechanism when said first operating hook (32a) passes opposite said second retaining hook (33b).

13. An installation according to claim 12 characterised in that said roller (43b) is the or one of said reference rollers and that said cam (65) is fixed on said lateral track (51).

14. An installation according to one of claims 11 to 13 characterised in that said means for pivoting the levers of said operating hooks comprise a longitudinal cam-forming member (30) fixed to a said pivoting opening mechanism (34) and co-operating with respective front abutments (28a, 28b) of said levers (20a, 20b), said abutments preferably being rollers or wheels.

15. An installation according to one of claims 5 to 14 characterised in that the or each retaining hook (33) is mounted on an assembly (52) movable in a direction substantially parallel to the movement of said car and that said assembly is normally immobilised by the force of a spring (58) in a predetermined position, the force developed by said spring being sufficient to hold said movable assembly substantially in said position when said retaining hook co-operates with an operating hook under normal operating conditions.

16. An installation according to claim 15 characterised in that alarm triggering and/or emergency stop control means (60) are disposed along the path of movement of said movable assembly to be actuated by same.

17. An installation according to claim 15 or claim 16 characterised in that the or each retaining hook (33) is pivotally mounted to the corresponding movable assembly (52) and that a resiliently deformable abutment (63) forming a retractible support is disposed between said movable assembly and said retaining hook to permit the disengagement thereof from an operating hook, in any case when said movable assembly has completed the whole of its travel movement.

18. An installation according to claim 17 characterised in that a detecting means is fixed on said pivoting closure mechanism downstream of the corresponding retaining hook (33a) to control stoppage of the installation if an operating hook which is not locked has caused pivotal movement of said retaining hook.

## Patentansprüche

1. Transporteinrichtung mit mindestens einem Wagen (14), der längs einer Führungsschiene bewegbar ist und mindestens eine Seitentür (11) aufweist, die längs einer Wand des Wagens verschiebbar ist, und mit einer Vorrichtung zur Verriegelung (20a, 21 a, 24a, 25a) der Tür in geschlossener Stellung, wobei eine Entriegelungsvorrichtung (28a, 30) dieser Tür betätigbar ist, wenn der Wagen zu einem gewählten Platz gelangt, dadurch gekennzeichnet, daß die Verriegelungsvorrichtung einen Hebel (20a) aufweist, der an der Tür angelenkt und mit einem hinteren Anschlag (21 a), versehen ist, der vorzugsweise die Form einer Rolle oder Walze hat und eine Fläche (22) des Wagens berührt, wobei eine elastische Vorrichtung (24a) so ausgebildet ist, daß sie den hinteren Anschlag gegen diese Fläche angedrückt hält,
- sowie dadurch gekennzeichnet, daß die Fläche (22) einen Sitz (25a) zur Aufnahme des hinteren Anschlags aufweist, wenn sich die Tür in der geschlossenen Stellung befindet,
- und dadurch gekennzeichnet, daß die Entriegelungseinrichtung einen vorderen Anschlag (28a) des Hebels und ein eine Kurvenschiene (30) bildendes Element, das längs der Führungsschiene an einem ausgewählten Platz angeordnet ist, aufweist, wobei der vordere Anschlag mit dem eine Kurvenschiene bildenden Element zusammenwirkt, um den Hebel (20a) gegen die Wirkung der elastischen Vorrichtung in einer Richtung zu schwenken, in welcher der hintere Anschlag aus dem Sitz freigesetzt wird,
- und dadurch gekennzeichnet, daß sie außerdem eine Vorrichtung (32a, 33a-71) zum Zurückhalten der Tür während der Bewegung des Wagens gegenüber einem Platz, wo man die Tür schließen will, aufweist, wobei diese Vorrichtung mindestens zum Teil längs der Führungsschiene an diesem Platz betätigbar ist.

2. Transporteinrichtung nach Anspruch 1, dadurch gekennzeichnet, daß die Vorrichtung zum Zurückhalten der Tür einen unter der Wirkung der von der Tür ausgeübten Reaktionskraft beweglichen Teil (52a, 71) und eine Blockiervorrichtung (58, 74) dieses beweglichen Teils aufweist, die so ausgebildet ist, daß sie der Reaktionskraft unter den normalen Betriebsbedingungen entgegenwirkt, und daß eine Alarm-/oder Nothaltbetätigungsvorrichtung (60, 77) so angeordnet ist, daß sie von dem beweglichen Teil betätigbar ist, wenn letzterer eine vorbestimmte Strecke gegen die Blockiervorrichtung zurückgelegt hat.

3. Transporteinrichtung nach Anspruch 1 oder 2, dadurch gekennzeichnet, daß die Vorrichtung, welche die Tür zumindest zurückhält, einen ersten Betätigungshaken (32a) aufweist, der mit dem Hebel fest verbunden, und so angeordnet ist, daß er seitlich vorspringt, wenn der hintere Anschlag mit der Fläche (22) in Berührung ist, und eine zurückgezogene Stellung einnimmt, wenn der hintere Anschlag sich im Sitz (25a) befindet, wobei der Haken, wenn er vorsteht, zum Zusammenwirken mit einem Rückhaltehaken (33a) oder einem entsprechenden Element ausgebildet ist, das an dem Platz angeordnet ist, wo die Tür geschlossen werden soll.

4. Transporteinrichtung nach Anspruch 1 oder 2, dadurch gekennzeichnet, daß die Vorrichtung, welche die Tür zumindest zurückhält, eine durch Reibung wirksame Vorrichtung (71) aufweist, beispielsweise eine Berührungsschicht (72) aus Elastomermaterial und Vorspannvorrichtungen (73), welche diese reibend wirkende Vorrichtung gegen die Außenfläche der Tür andrücken.

5. Transporteinrichtung nach Anspruch 1 dadurch gekennzeichnet, daß das eine Kurvenschiene bildende Element einen Holmen (30) aufweist, der gegenüber dem Weg des Wagens angeordnet ist und mit dem vorderen Anschlag (28a) des Hebels zusammenwirkt, wobei dieser Anschlag vorzugsweise eine Rolle ist.

6. Transporteinrichtung nach einem der vorangehenden Ansprüche, dadurch gekennzeichnet, daß sie eine Angriffswalze (81) aufweist, beispielsweise mit eine Berührungsschicht (82) aus Elastomermaterial, die mit einer solchen Geschwindigkeit angetrieben ist, daß die tangentiale Geschwindigkeit der Walze (82) größer als die Geschwindigkeit des an ihr vorbeifahrenden Wagens ist, und daß eine elastische Vorspanneinrichtung (86) vorgesehen ist, um die Reibwalze gegen die Außenfläche der Tür zu drücken.

7. Transporteinrichtung nach Anspruch 3, dadurch gekennzeichnet, daß ein solcher Rückhaltehaken (33a) an einem schwenkbaren Schließmechanismus montiert ist, der besonders an einem Einstiegsplatz angeordnet ist, beispielsweise unterhalb eines Bahnsteigs, wobei dieser schwenkbare Mechanismus elastisch in Richtung auf den Platz des Durchgangs des Wagens beaufschlagt ist und mindestens eine Referenzrolle (42a, 43a) aufweist, die zum Angriff an einer an einem bewegten Wagen vorgesehenen seitlichen Laufstrecke (51) eingerichtet ist, beispielsweise an der Außenfläche der Tür, sodaß der Zurückhaltehaken in einem vorbestimmten Abstand vom Wagen in einer solchen Stellung gehalten wird, daß er auf den Betätigungshaken treffen und diesen zurückhalten kann.

8. Transporteinrichtung nach Anspruch 1 oder 2, dadurch gekennzeichnet, daß die Seitentür (41) zwei in entgegengesetzter Richtung bewegliche Türflügel (12a, 12b) aufweist, die durch eine Anordnung von Umlenkverbindungen (15) mit Seilen, Ketten oder dergleichen aneinander gekoppelt sind, um die zwei Türflügel bezüglich der Öffnung des Wagens symmetrisch zu verschieben.

9. Transporteinrichtung nach Anspruch 8, dadurch gekennzeichnet, daß die Anordnung von Umlenkvorrichtungen (15) für jeden Türflügel eine mit diesem fest verbundene Verankerungsvorrichtung (16) der Verbindungsmittel und eine Rolle oder ein Ritzel (17) aufweist, das längs des Wagens in einem Abstand von der Öffnung montiert ist, während zwei gesonderte Verbindungsmittel (18) zwischen den Türfeldern verbunden sind, wobei jedes Verbindungsmittel mit einem Ende an einer Verankerungseinrichtung eines Türflügels befestigt ist, um die die Rolle oder das Ritzel läuft, das auf der gleichen Seite wie der Türflügel gelegen ist, und mit seinem anderen Ende an der Verankerungseinrichtung des anderen Türflügels befestigt ist.

10. Transporteinrichtung nach Anspruch 8 oder 9, dadurch gekennzeichnet, daß jeder Türflügel eines Betätigungshaken (32a, 32b) aufweist, der fest mit einem Hebel verbunden ist, der an diesem Türflügel so angelenkt ist, daß der Haken seitlich vorspringt, wenn ein hinterer Anschlag (21a, 21b) des Hebels, vorzugsweise ein Anschlag in Form einer Rolle, eine Fläche (22) des Wagens berührt, wobei der Hebel durch eine elastische Vorrichtung beaufschlagt ist, um diesen Kontakt herzustellen, und dadurch gekennzeichnet, daß diese Fläche zwei Sitze (25a, 25b) aufweist, welche zur Aufnahme jeweils der zwei hinteren Anschläge der Hebel dienen, wenn die zwei Türfelder in der Schließstellung der Tür einander angenähert sind, wobei gleichzeitig die Zurückziehung der Haken und die doppelte Verriegelung der Tür bewirkt wird, und dadurch gekennzeichnet, daß sie außerdem eine Vorrichtung (28, 30) aufweist, welche die Hebel gegen ihre elastischen Vorrichtungen in einer Richtung schwenkt, welche die Haken hervortreten läßt und die hinteren Anschläge aus ihren Sitzen freisetzt, wenn der Wagen an eine Stelle gelangt, wo man die Tür entriegeln will, sowie ferner einen ersten Rückhaltehaken (33a) aufweist, der an einem Einstiegsplatz angeordnet ist und mit dem ersten Betätigungshaken, betrachtet in der Bewegungsrichtung des Wagens zusammenwirkt, um die Tür zu schließen, und einem zweiten Rückhaltehaken (32b), der an einem Ausstiegsplatz angeordnet ist und mit dem zweiten Betätigungshaken (32b), gesehen in der Bewegungsrichtung des Wagens, zusammenwirkt, um die Tür zu öffnen.

11. Transporteinrichtung nach Anspruch 10, dadurch gekennzeichnet, daß der erste Rückhaltehaken (32a) an einem schwenkbaren Schließmechanismus (36) montiert ist, und der zweite Rückhaltehaken (32b) an einem schwenkbaren Öffnungsmechanismus (34) montiert ist, wobei solche Mechanismen mindestens jeweils an einem Einstiegsplatz und an einem Ausstiegsplatz, z. B. unterhalb eines Bahnsteigs angeordnet sind, sowie dadurch gekennzeichnet, daß jeder Schwenkmechanismus in Richtung auf den Durchgangsplatz des oder der Wagen elastisch beaufschlagt ist (45) und mindestens eine Referenzrolle (42, 43) aufweist, die zum Angriff an einer seitlichen Laufbahn (51) bestimmt ist, die an einem bewegten Wagen, beispielsweise an der Außenfläche der Tür, ausgebildet ist, um den entsprechenden Rückhaltehaken bei einer bestimmten Entfernung des Wagens in eine solche Stellung zu bringen, daß er den ersten Betätigungshaken (32a) bzw. den zweiten Betätigungshaken (32b) erfaßt.

12. Transporteinrichtung nach Anspruch 11, dadurch gekennzeichnet, daß eine Kurvenscheibe (65) an dem oder jedem Wagen an einer solchen Stelle angeordnet ist, daß eine mit dem schwenkbaren Öffnungsmechanismus fest verbundene Rolle (43b) mit ihr in Berührung kommt, um eine zusätzliche momentane Schwenkung des Öffnungsmechanismus zu bewirken, wenn der erste Betätigungshaken (32a) gegenüber dem zweiten Rückhaltehaken (33b) vorbeiläuft.

13. Transporteinrichtung nach Anspruch 12, dadurch gekennzeichnet, daß die Rolle (43b) die oder eine der Referenzrollen ist, und daß die Kurvenscheibe (65) an der seitlichen Laufbahn (51) befestigt ist.

14. Transporteinrichtung nach einem der Ansprüche 11 bis 13, dadurch gekennzeichnet, daß die Vorrichtung zum Schwenken der Hebel der Betätigungshaken einen als Kurvenscheibe dienenden Holmen (30) aufweist, der an einem der erwähnten schwenkbaren Öffnungsmechanismen (34) befestigt ist und mit jeweiligen vorderen Anschlägen (28a, 28b) der Hebel (20a, 20b) zusammenwirkt, wobei diese Anschläge vorzugsweise Rollen oder Walzen sind.

15. Transporteinrichtung nach einem der Ansprüche 5 bis 14, dadurch gekennzeichnet, daß der oder jeder Rückhaltehaken (33) an einem Halter (52) montiert ist, der in einer Richtung im wesentlichen parallel zur Verschiebung des Wagens beweglich ist, und daß der Halter normalerweise durch die Kraft einer Feder (58) in einer vorbestimmten Stellung unbeweglich gehalten ist, wobei die von dieser Feder ausgeübte Kraft ausreicht, um den beweglichen Halter im wesentlichen in dieser Stellung zu halten, wenn der Rückhaltehaken mit einem Betätigungshaken unter diesen normalen Betriebsbedingungen zusammenwirkt.

16. Transporteinrichtung nach Anspruch 15, dadurch gekennzeichnet, daß die Vorrichtung zur Alarmauslösung und/oder Nothaltbetätigung (60) längs der Laufstrecke des beweglichen Halters angeordnet ist und von diesem betätigbar ist.

17. Transporteinrichtung nach Anspruch 15 und 16, dadurch gekennzeichnet, daß der oder jeder Rückhaltehaken (30) am entsprechenden beweglichen Halter (52) angelenkt ist und daß ein elastisch verformbarer Anschlag (63), der beiseiteschiebbar ist, zwischen dem beweglichen Halter und dem Rückhaltehaken angeordnet ist, um dessen Außereingriffkommen mit einem Betätigungshaken in jedem Fall zu ermöglichen, wenn der bewegliche Halter seine gesamte Laufstrecke zurückgelegt hat.

18. Transporteinrichtung nach Anspruch 17, dadurch gekennzeichnet, daß eine Detektorvorrichtung an dem schwenkbaren Schließmechanismus stromabwärts vom entsprechenden Rückhaltehaken (33a) angeordnet ist, um das Anhalten der Einrichtung zu bewirken, wenn ein nicht verriegelter Betätigungshaken das Schwenken des Rückhaltehakens bewirkt hat.
